# DEMANDE DE BREVET EUROPEEN

(11) **EP 2 292 439 A1**
(43) Date de publication de la demande: **09.03.2011**
(21) Numéro de dépôt: 10290382.0
(22) Date de dépôt: 09.07.2010
(51) Int. Cl.: B41M 3/00, B41M 3/14, D21H 21/14, D21H 21/40, D21H 21/44, D21H 21/48, D21H 27/02, G07D 7/20, C09D 11/00

(54) **Papier à imprimer sécurisé et procédé d'obtention**

(30) Priorité: 10.07.2009 FR 0903407
(71) Demandeur: SARL Imprimerie Papeterie de Montchapet, 21000 Dijon (FR)
(72) Inventeur: Lamy, Louis, 21000 Dijon (FR)
(74) Mandataire: Oudin, Stéphane

(57) **Abrégé**

L'invention a pour objet un papier à imprimer sécurisé et son procédé d'obtention.

Le papier est remarquable en ce qu'il comporte au moins un signe de sécurité (1) imprimé à sa surface, ledit signe étant imprimé en arrière-plan sur la surface du papier avec au moins une encre thermochromique et ledit signe étant constitué par un dessin comportant au moins trois zones (2,3,4) avec un tramage distinct pour chacune des zones, la valeur de trame variant entre 18 et 50% bornes incluses et ledit dessin comporte au moins une zone(4) à valeur de trame de 45 à 50%.

L'invention trouvera une application préférentielle pour réaliser du papier à en-tête de lettre, du papier de billetterie, des cartes de membres et permis de pêche, des feuilles de résultats d'analyses médicales, des formulaires administratifs officiels notamment.

## Description

La présente invention concerne un papier à imprimer sécurisé et son procédé d'obtention.

Un certain nombre de documents sont édités par les professionnels ou les administrations sur des papiers spécifiques servant de support d'identification de l'émetteur du document. De tels papiers à imprimer sont par exemple des papiers à en-têtes de lettre identifiant les sociétés, des supports de factures, des documents comptables, des formulaires administratifs, des feuilles de résultats d'analyses physico-chimiques, des billets d'ordonnances médicales, des étiquettes,etc.

Or il s'avère que l'évolution des techniques permet aujourd'hui, avec des outils couramment disponibles dans le commerce, du type photocopieur couleur ou scanner de document -c'est-à-dire un appareil électronique qui analyse par balayage un document et qui restitue des données enregistrées sous des formes diverses- de saisir des images fidèles de ces documents, et d'en faire très facilement des reproductions à l'identique ou modifiées, voire falsifiées, après traitements informatiques, au moyen d'imprimantes couleur ; ces reproductions sont très difficiles à distinguer d'un document original et authentique. De fait, certaines administrations peuvent être victimes de fraudes réalisées sur la base de ces reproductions, en particulier les organismes de protection sociale avec des demandes d'indemnités basées sur de faux résultats d'analyses médicales ou de fausses ordonnances médicales.

Différentes techniques de sécurisation de papier à imprimer sont disponibles aujourd'hui.

En particulier dans le cadre de papier à lettre, l'utilisation d'un filigrane -c'est-à-dire d'une empreinte d'identification qui apparaît lorsqu'on examine le papier par transparence, cette empreinte étant prise dans l'épaisseur de la feuille de papier- est bien connue. Toutefois, le coût élevé de ces papiers filigranés limite concrètement leurs usages à certains documents officiels (actes notariés par exemple) ou à certaines catégories de professionnels. On notera en outre que dans le cas de papier filigrané personnalisé, les quantités de fabrication minimales requises pour un coût de revient de quelques euros par feuille de lettre au format A4 sont de plusieurs tonnes, ce qui pose des difficultés supplémentaires de stockage et de distribution.

Par ailleurs, des fils de sécurité anti-photocopie ou des hologrammes ont également été développés, plus spécifiquement pour des documents de valeur tels que des billets de banque ou des chèques, afin d'assurer la validité et l'authenticité de ces documents de valeur. Néanmoins, l'usage de ces moyens de sécurisation sur du papier à imprimer destiné à être utilisé en volumes importants, du type papier à lettre, feuilles de résultats d'analyses ou imprimés administratifs par exemple, ne s'est pas répandu du fait des coûts de fabrication élevés.

Le brevet US2003/0038974 propose une technique graphique de sécurisation de documents et notamment de chèques. Cette technique est basée sur l'utilisation de points de simili (ou points de trame) originaux, dénommés « points logos », contenant une image microscopique. A l'oeil nu, la différence avec un point de simili ou de trame conventionnel est imperceptible. Avec des moyens amplificateurs de type compte-fils, le motif spécial du point logo apparaît. Le point logo de l'invention est réalisé par un agencement spécifique des pixels au sein du point de simili. Ainsi, la reproduction à l'identique de des points logo par un photocopieur ou un scanner est impossible. Tout d'abord, parce que les capteurs de ces machines n'ont pas une résolution suffisante pour distinguer et reproduire l'image microscopique du point logo. Ensuite, l'agencement spécifique des pixels au sien du point logo lui confère des propriétés de réflexion et transmission de la lumière qui sont légèrement différentes d'un point de simili ou de trame conventionnel, à couleur et densité identique. De ce fait, un texte ou un dessin imprimé avec ces points logos au sein de points de simili ou trame conventionnels va ressortir par contraste lors d'une tentative de reproduction par photocopie ou scanner : le signe de sécurité est rendu visible par cette tentative.

Toutefois, cette technique graphique est complexe à mettre en oeuvre et nécessite des moyens d'impression performants et coûteux. En outre, elle est peut pratique pour réaliser du papier à imprimer et est destinée essentiellement à l'édition de chèques.

Par conséquent, il existe aujourd'hui un besoin concernant des papiers à imprimer sécurisés qui ne puissent pas être reproduits ou falsifiés par photocopie couleur ou au moyen d'un scanner et dont le coût de revient soit attractif.

La présente invention a donc pour objet d'obvier aux inconvénients des papiers sécurisés connus et de répondre aux problèmes soulevés.

A cet égard, l'invention a pour objet un papier à imprimer sécurisé remarquable en ce qu'il comporte au moins un signe de sécurité imprimé à sa surface, ledit signe de sécurité étant imprimé en arrière-plan sur la surface du papier avec au moins une encre thermochromique et ledit signe de sécurité étant constitué par un dessin comportant au moins trois zones avec un tramage distinct pour chacune des zones, la valeur de trame variant entre 18 et 50%, bornes incluses et ledit dessin comporte au moins une zone à valeur de trame de 45 à 50%.

Dans le présent texte, la valeur de trame est définie par rapport à un maximum à 100% qui correspond à une impression en aplat. On entend donc par valeur de trame une densité d'impression et une valeur de 18 à 50% correspond donc à un éclaircissement.

Le signe de sécurité est imprimé en arrière-plan, c'est-à-dire qu'un texte peut venir recouvrir le signe de sécurité sans que la lecture de ce texte en soit perturbée.

En effet, le déposant s'est aperçu que l'association d'encre thermochromique avec un signe de sécurité obtenu par tirage en amalgame de différentes trames d'impression, dans la plage de valeurs retenue, permettait d'obtenir un papier muni d'un signe de sécurité qui n'apparaissait pas dans son intégralité lorsqu'on le photocopiait et dont l'authenticité des couleurs n'était visiblement pas reproduite dans les teintes et motifs originaux lorsqu'on recourt à un scanner.

On comprend bien ainsi que l'invention permet de sécuriser a minima des papiers à imprimer destinés à des tirages en nombre, de manière économique et plutôt fiable, empêchant une reproduction immédiate et aisée de documents imprimés sur lesdits papiers au moyen d'un photocopieur ou d'un scanner et nécessitant de la part des potentiels fraudeurs des efforts supplémentaires dissuasifs dans les moyens à mettre en oeuvre pour falsifier ou reproduire lesdits documents. En effet, les encres thermochromiques sont des encres spéciales disponibles auprès d'un nombre limité de fournisseurs.

L'invention répond ainsi de manière satisfaisante et économique aux problématiques de traçabilité et de sécurisation de documents imprimés sur papier.

D'autres avantages et caractéristiques de l'invention ressortiront mieux de la description détaillée qui va suivre d'exemples de mise en oeuvre de l'invention, en référence à la figure 1 unique annexée qui représente un exemple non limitatif de dessin du signe de sécurité selon l'invention.

Selon une caractéristique essentielle de l'invention, le papier à imprimer comporte au moins un signe de sécurité imprimé en arrière-plan sur ledit papier avec une encre thermochromique. Le papier pourra donc comporter un ou plusieurs signes de sécurité identiques ou différents. Le signe de sécurité pourra être un texte ou un dessin, comme un logo par exemple.

Selon une autre caractéristique essentielle de l'invention, et en référence à la figure 1, le dessin du signe de sécurité 1 comporte au moins trois zones 2,3,4 avec un tramage distinct pour chacune des zones, la valeur de trame variant entre 18 et 50%, bornes incluses. Ainsi par exemple, en référence à la figure 1, la zone 2 a une valeur de trame de 25%, la zone 3 de 35% et la zone 4 de 50%.

Le dessin du signe de sécurité est visible à l'oeil nu ; il n'est donc pas de taille microscopique. Il disparaît en quasi-totalité lors des tentatives de reproduction par photocopie : c'est cette disparition du dessin qui alerte sur la tentative de reproduction et qui permet de vérifier le cas échant qu'un document est bien imprimé sur un papier sécurisé selon l'invention.

Selon une caractéristique avantageuse, le dessin comporte au moins une zone avec une valeur de trame de 45 à 50%. De préférence, la valeur de trame de cette zone varie de 47 à 50%, préférentiellement de 48 à 50% et plus préférentiellement la valeur est de 50%.

De préférence, cette zone de dessin présente une forme géométrique ou graphique typique. Ainsi par exemple, la forme de la zone à valeur de trame à 45-50% pourra être prise parmi : lettres, chiffres, disque, ovale, polygones réguliers ou irréguliers (carré, rectangle, losange, trapèze, triangle, pentagone, hexagone, octogone, dodécagone), étoiles. En référence à la figure annexée, la zone 4 a ainsi la forme d'un ovale.

Cette caractéristique optionnelle est particulièrement avantageuse : du fait des contrastes à appliquer pour capturer l'image du signe de sécurité, la zone concernée ressort de façon perceptible lors des tentatives de reproduction du signe de sécurité par photocopie ou au moyen d'un scanner ; si l'intensité de la machine de reproduction est au maximum, alors cette zone à valeur de trame 45-50% ressort de manière très visible. En outre, si la zone avec une trame à 45-50% présente une forme géométrique typique, elle sera facilement identifiable par toute personne devant s'assurer de l'authenticité d'un document et lui permettra de déceler aisément une tentative de fraude.

L'impression du signe de sécurité en arrière-plan est de préférence réalisée selon la technique d'impression OFFSET. Il s'agit en effet de la technique la plus intéressante économiquement.

L'impression du signe est de préférence réalisée en imitation de filigrane, avec un degré de transparence du signe.

Selon une caractéristique essentielle de l'invention, l'encre utilisée est une encre thermochromique.

On pourra utiliser tout type de coloris disponibles notamment bleu, jaune, rose ou vert. De préférence, on utilisera des encres thermochromiques conçues spécifiquement pour la technique d'impression OFFSET.

Néanmoins, toute autre encre thermochromique, par exemple spécifiquement prévue pour une impression en sérigraphie, pourrait être employée sans sortir du cadre de la présente invention.

En outre, on pourra combiner entre elles plusieurs encres thermochromiques afin d'obtenir une teinte donnée.

Selon une variante avantageuse, l'encre utilisée est un mélange d'une encre thermochromique et d'une encre conventionnelle, à proportion en masse de 1 à 5 d'encre conventionnelle pour 100 d'encre thermochromique.

Cela permet avantageusement de renforcer l'intensité chromatique de certaines teintes comme le jaune ou le vert notamment, mais aussi d'obtenir toute une palette de teintes non disponibles en encre thermochromique pure ; par exemple, un gris anthracite tendant vers le noir peut être obtenu en mélangeant 2% d'encre noire conventionnelle avec du bleu thermochromique.

Le rapport 1 à 5 :100 entre encre conventionnelle et encre thermochromique est important car il permet de conserver l'effet de sécurisation obtenu avec une encre 100% thermochromique.

Le dessin pourra être monochrome ou polychrome, en intégralité ou sur certaines zones seulement. Par exemple, chaque zone du dessin avec une valeur de trame différente pourra être dans une couleur distincte ; ou bien, les différentes zones pourront résulter d'une superposition de trames de différentes couleurs, comme le permet aisément la technique de tirage en amalgame.

A titre d'exemple non limitatif, l'Homme du Métier pourra utiliser des encres thermochromiques OFFSET développées et commercialisées par la Société PETREL (France) et notamment les encres suivantes :
- bleu 27° référence 08114,
- rose 27° référence 25094,
- bleu 10° référence 03126,
- jaune référence 21104,
- encre bicolore bleu-rose fluo 27° référence 130503,
- encre bicolore vert-jaune fluo 27° réf. 120503,
- encre bicolore pourpre-bleu fluo 27° réf. 200906.

Ces encres thermochromiques changent de couleur ou deviennent incolores lorsqu'on dépasse une certaine température. De telles encres imprimées avec une valeur de trame constante sur l'ensemble du motif sont reproductibles au moyen d'un scanner et, selon la valeur de trame employée, notamment à 100%, apparaissent à la photocopie. En outre leur fabricant ne les garantit pas comme étant des encres non reproductibles par photocopie, ces encres n'étant pas conçues à cette fin.

D'après les essais réalisés, l'association de ces encres thermochromiques pures ou mélangées à des encres conventionnelles dans les proportions susmentionnées et d'un dessin tiré en amalgame avec des valeurs de trame d'impression variant dans la fourchette spécifiée, permet d'obtenir la sécurisation recherchée objet de la présente invention.

En l'occurrence, la sécurisation s'obtient par l'altération du signe de sécurité reproduit par photocopie (disparition quasi totale) ou scanner (couleurs altérées).

De préférence, le papier à imprimer aura un grammage supérieur ou égal à 75 gr/m2. On préférera également pour des rendus de qualité, utiliser des papiers avec un fini satiné au minimum.

Le signe de sécurité imprimé sur le papier pourra être de n'importe quelle nature (texte ou graphique) mais on préférera utiliser des logotypes associés à ceux de l'organisme (société, association, etc.) pour laquelle le papier à imprimer à été édité ou spécifiquement dédiés à certains secteurs d'activité (laboratoires d'analyses médicales par exemple).

En outre, afin de renforcer le niveau de sécurité, le papier à imprimer sécurisé pourra comporter des références spéciales liées à l'imprimeur à l'origine dudit papier et comporter d'autres mentions spécifiques afin d'assurer une identification de l'origine et la traçabilité dudit papier sécurisé.

Le papier à imprimer selon l'invention pourra notamment être utilisé pour réaliser du papier à en-tête de lettre, du papier de billetterie, des factures, des bilans comptables, des feuilles de résultats d'analyse médicale, du papier pour ordonnances médicale, des formulaires et imprimés administratifs, des cartes de permis de pêche, étiquettes de produits, etc.

On décrira maintenant le procédé conduisant à l'obtention du papier sécurisé selon l'invention.

Ce procédé consiste donc à imprimer un signe de sécurité spécifique sur la surface d'un papier à imprimer, c'est-à-dire destiné à recevoir du texte défini par l'utilisateur du papier. Le signe de sécurité est imprimé selon la technique OFFSET avec au moins une encre thermochromique, pure ou mélangée avec une ou plusieurs encres thermochromiques et/ou une ou plusieurs encres conventionnelles, ces dernières étant dans une proportion massique totale de 1 à 5 : 100 par rapport au total des encres thermochromiques. De préférence, l'impression est une impression dite en filigrane. Le dessin du signe de sécurité imprimé comporte au moins trois zones avec un tramage distinct pour chacune des zones, les valeurs de trame variant entre 18 et 50% et une zone ayant une valeur de trame comprise entre 45 et 50%. Préférentiellement, le tirage du dessin avec les zones à différentes valeurs de trames est réalisé en amalgame de trames. Le dessin pourra être monochrome ou polychrome.

Enfin, il va de soi que l'Homme du Métier pourra utiliser d'autres encres thermochromiques que celles données en exemple sans sortir du cadre de la présente invention et que si le papier à en-tête de lettre est une application particulièrement préférée de l'invention, elle n'est en aucun cas limitative des domaines d'application de cette dernière.

## Revendications

**1.** Papier à imprimer sécurisé **caractérisé en ce qu'**il comporte au moins un signe de sécurité (1) imprimé à sa surface, ledit signe de sécurité (1) étant imprimé en arrière-plan sur ladite surface avec au moins une encre thermochromique et ledit signe de sécurité (1) étant constitué par un dessin comportant au moins trois zones (2,3,4) avec un tramage distinct pour chacune desdites zones, la valeur de trame variant entre 18 et 50%, bornes incluses et ledit dessin comporte au moins une zone(4) à valeur de trame de 45 à 50%.

**2.** Papier à imprimer sécurisé selon la revendication 2 **caractérisé en ce que** ladite zone (4) présente une forme géométrique ou graphique prise parmi :
lettres, chiffres, disque, ovale, polygones réguliers ou irréguliers (carré, rectangle, losange, trapèze, triangle, pentagone, hexagone, octogone, dodécagone), étoiles..

**3.** Papier à imprimer sécurisé selon l'une quelconque des revendications précédentes **caractérisé en ce que** ledit papier présente un grammage supérieur ou égal à 75 gr/m2.

**4.** Utilisation d'un papier à imprimer sécurisé selon l'une quelconque des revendications précédentes pour réaliser du papier à en-tête de lettre.

**5.** Utilisation d'un papier à imprimer sécurisé selon l'une quelconque des revendications 1 à 3 **caractérisé** pour réaliser du papier de billetterie.

**6.** Utilisation d'un papier à imprimer sécurisé selon l'une quelconque des revendications 1 à 3 pour réaliser des feuilles de résultats d'analyse médicale.

**7.** Procédé de fabrication d'un papier à imprimer sécurisé **caractérisé en ce qu'**il comporte au moins une étape d'impression sur la surface dudit papier d'un signe de sécurité (1) constitué par un dessin comportant au moins trois zones (2,3,4) avec un tramage distinct pour chacune desdites zones, les valeurs de trame étant comprises entre 18 et 50%, bornes incluses, ledit dessin étant imprimé en amalgame de trames avec au moins une encre thermochromique et comportant au moins une zone (4) à valeur de trame de 45 à 50%.

**8.** Procédé de fabrication d'un papier à imprimer sécurisé selon la revendication précédente **caractérisé en ce que** l'impression est réalisée en OFFSET.
